# EUROPÄISCHE PATENTSCHRIFT

(11) **EP 0 445 361 B1**
(45) Veröffentlichungstag und Bekanntmachung des Hinweises auf die Patenterteilung: **18.05.1994**
(21) Anmeldenummer: 90121269.6
(22) Anmeldetag: 07.11.1990
(51) Int. Cl.: H01B 7/36

(54) **Vorrichtung zum Kennzeichnen von Kabeln, Litzen od.dgl.**
Marking device for cables, strands or the like
Dispositif de marquage de câbles, torons ou équivalent

(30) Priorität: 05.03.1990 DE 4006840
(43) Veröffentlichungstag der Anmeldung: 11.09.1991
(73) Patentinhaber: SOCIETE ELECTRIQUE STERLING S.A., 68302 Saint-Louis (FR)
(72) Erfinder: Fohrler, Robert H., F-68302 Saint Louis (FR)
(74) Vertreter: Patent- und Rechtsanwaltssozietät, Schmitt, Maucher & Börjes

(56) Entgegenhaltungen:
- CH-A- 594 270
- CH-A- 607 245
- FR-A- 2 307 391

## Beschreibung

Die Erfindung betrifft eine Vorrichtung zum Kennzeichnen von Kabeln, Litzen oder Leitungen gemäß dem Oberbegriff des Patentanspruches 1.

Eine derartige Vorrichtung ist aus der CH-A-607 245 in Verbindung mit der darin zitierten CH-A-594 270 bekannt. Die dabei aus der CH-A-594 270 bekannten Markierungsstücke haben in dem Bereich, der in Gebrauchsstellung von der Verformung oder Leiste gemäß CH-A-607 245 beaufschlagt wird, einen durchgehenden Schlitz, so daß sie insgesamt einen C-förmigen Querschnitt haben. Im Schlitz sind dabei jeweils Wandbereiche unmittelbar benachbart, die dünner als derjenige Wandbereich ist, der die Markierung trägt.

Der Erfindung liegt die Aufgabe zugrunde, eine Vorrichtung der im Oberbegriff des Patentanspruches 1 angegebenen Art zu schaffen, bei welcher eine Verformung des Markierungsstückes während seines Bedruckens nur gering ist oder ganz entfällt und trotz großzügiger Toleranzen eine Verstärkung des Kraftschlusses innerhalb des Kanales möglich ist.

Diese Aufgabe wird mit den Merkmalen und Maßnahmen des kennzeichnenden Teiles des Patentanspruches 1 gelöst.

Auf diese Weise ist der die eigentliche Markierung tragende Querschnittsbereich der Markierungsstücke so stabil, daß er auch ohne Verformung des Markierungsstückes bedruckt werden kann. Dennoch steht der Bereich mit dem schwächeren Wandquerschnitt zu einer eigenelastischen Verformung zur Verfügung, um mit Hilfe von Rückstellkräften eine Fixierung im Inneren des Kanales zu bewirken. Eine solche eigenelastische Verformung wird durch die in dem Kanal befindliche Vorsprungleiste bewirkt, die den Bereich mit der dünneren Wandung beim Einführen und Einfügen in den Kanal nach innen zwängt und somit verformt, so daß Reibschluß einerseits zwischen der Leiste und dem dünneren Wandbereich, andererseits aber auch zwischen der Innenseite des Kanals und dem übrigen Wandbereich hergestellt wird. Dabei läßt sich die gewünschte Reibkraft durch die Vorwahl der Höhe dieses leistenartigen Vorsprunges beliebig einstellen. Somit ergibt sich ein Markierungsstück hoher Stabilität, die während des Bedruckens oder Markierens günstig ist, welches aber dennoch aufgrund eines dünneren Wandbereiches genügend Verformungsmöglichkeiten für die eigenelastische Fixierung aufweist und somit zwei scheinbar widersprüchliche Forderungen erfüllt.

Die in den Kanalquerschnitt ragende Verformung oder Leiste kann an dem der Sichtseite dieses Kanales gegenüberliegenden Wandbereich angeordnet sein. Auf diese Weise wird von vorne herein auch das Markierungsstück bei seinem Einführen so positioniert, daß der bedruckte oder markierte Umfangsbereich an der durchsichtigen Außenseite des Kanales zu liegen kommt.

Besonders zweckmäßig ist es, wenn die in das innere des Kanalquerschnittes ragende Verformung oder Leiste mit der Hülse einstückig ist. Sie kann also gleich bei der Herstellung der Hülse oder Klammer und ihres Kanales für die Markierungsstücke mitgefertigt und mitvorgesehen werden, so daß die Markierungsstücke in üblicher Weise nur noch in diesen Kanal eingeschoben werden müssen, wobei automatisch die Verformung des im Querschnitt dünneren Wandbereiches des Markierungsstückes bewirkt wird.

Besonders zweckmäßig ist es, wenn der dickere Wandbereich des Markierungsstückes einen etwa bogenförmigen Querschnitt hat und der dünnere Wandbereich im Querschnitt gesehen die Enden dieses Bogens etwa sehnenförmig verbindet. Das Einbeulen des im Querschnitt dünneren Wandbereiches erzeugt dabei nicht nur die Verformungskräfte an diesem Wandbereich selbst, sondern dieser übt außerdem auf die beiden Enden des bogenförmigen dickeren Bereiches Zugkräfte aus, was die entsprechenden eigenelastischen Rückstellkräfte verstärkt.

Die Querschnittshöhe der Verformung oder der Leiste zum Einbuchten und Verformen des dünneren Wandbereiches des Markierungsstückes kann etwa der Querschnittsdicke dieses dünneren Wandbereiches entsprechen oder größer als diese Dicke sein, zum Beispiel etwa ein Achtel oder die Hälfte mehr als diese Querschnittsdicke des dünneren Wandbereiches betragen. Auf diese Weise ergibt sich bei einerseits guten Toleranzen für eine problemlose Einschiebbarkeit der Markierungsstück, in den Kanal dennoch eine Verformung mit entsprechend großen Reaktionskräften für eine sichere Fixierung.

Der dickere Wandbereich des Markierungsstückes kann etwa doppelt so dick oder zweieinhalbmal bis dreimal so dick wie der dünnere Wandbereich sein. Dies verleiht ihm einerseits eine genügende Widerstandskraft gegen die Druckkräfte bei seinem Bedrucken und Markieren, die durch seine Bogenform außerdem gestärkt ist, ermöglicht aber trotzdem beim Einbuchten des dünneren Wandbereiches noch eine gewisse elastische Übernahme der dabei auftretenden Kräfte, um so die gesamten Rückstellkräfte zu vergrößern.

Um einerseits die mehrfach erwähnten Rückstellkräfte zuzulassen, andererseits das Bedrucken aber zu erleichtern und auch später die Lesbarkeit der Markierung zu verbessern, kann die Querschnittsdicke des dickeren Wandbereiches des Markierungsstückes von seiner oberen, mittleren Sichtseite nach den Seiten hin zunehmen und von dem etwa bogenförmigen Innenquerschnitt dadurch abweichen, daß der Sichtbereich nicht oder mit großem Krümmungsradius gewölbt ist und über einen kleinen Krümmungsradius in nicht oder wenig gewölbte, seitliche Wandabschnitte übergeht. Während also der lichte Innenquerschnitt des dickeren Wandbereiches weitgehend bogenförmig bleiben kann, hat der Außenquerschnitt eine mehr rechteckige Querschnittsform, die das Bedrucken und Lesen erleichtert, wobei beim Bedrucken die Druckkräfte entsprechend gut in die Wandabschnitte eingeleitet werden können, die sich ihrerseits auf einer Unterlage abstützen können. Es wird jedoch nicht nur die Stabilität gegen Verformungen beim Bedrucken vergrößert, sondern es wird auch verhindert, daß sich der die Markierung tragende Wandbereich beim Eindrücken des dünneren Wandbereiches zu sehr verbiegt.

Der Hohlquerschnitt des Markierungsstückes kann durch einen unter dem Markierungsbereich liegenden Halbkreis gebildet sein, der durch die -bei Nichtgebrauch geradlinige- dünnere Wandung geschlossen ist. In Kombination mit den erwähnten Querschnittsänderungen des dickeren Wandbereiches erhält so dieses Markierungsstück eine etwa brückenförmige Querschnittsform, die Druckbelastungen beim Markieren gut Stand halten kann.

Die Hülse und/oder die Markierungsstücke können aus Kunststoff bestehen. Entsprechend einfach ist die Herstellung mit den vorerwähnten, in Umfangsrichtung wechselnden Querschnitten an dem Markierungsstück und mit der eingearbeiteten Leiste innerhalb des Kanales der Hülse.

Das Einsetzen der Markierungsstücke in den einen leistenartigen Längsvorsprung aufweisenden Kanal kann mit einem Werkzeug mit einem dornartigen Fortsatz erfolgen, der in den Hohlquerschnitt der Markierungsstücke paßt und mit auf diesen Dorn aufgesteckten Markierungsstücken in den Kanal der Hülse einführbar ist. Der dornförmige Fortsatz oder Steckteil des Werkzeuges hat einen etwa bogenförmigen Querschnitt, dessen konkaver Bereich den dünneren Wandbereich des hohlen Markierungsstückes beim Einführen und Aufschieben auf den leistenartigen Vorsprung im Inneren des Kanales in sich aufnimmt.

Auf diese Weise kann die Deformation des dünneren Wandbereiches der Markierungsstücke also schon bei dem Einführen in den Kanal am Werkzeug selbst erfolgen oder umgekehrt betrachtet behindert das Werkzeug durch diese spezielle Ausgestaltung und Querschnittsform seines Fortsatzes oder Steckteiles die Verformung der Markierungsstücke nicht, kann aber trotzdem mit seinem Querschnitt über einen großen Querschnittsbereich der Innenhöhlung des Markierungsstückes reichen. Entsprechend fest und sicher sitzen die Markierungsstücke auf diesem Steckteil des Werkzeuges und können sich weder verdrehen, noch behindert der Steckteil des Werkzeuges die erforderliche Verformung, so daß die Montage entsprechend einfach ist.

Dabei kann die Außenkrümmung des Querschnittes des Steckteiles der Innenkrümmung des Hohlquerschnittes des dickeren Wandbereichs des Markierungsstückes entsprechen. Somit liegt zumindest ein großer Teil der Oberfläche des Steckteiles an der Innenseite des dickeren Wandbereichs der Markierungsstücke an.

Der von dem Querschnitt des Steckteiles des Werkzeuges gebildete Bogen kann kürzer als der bogenförmige Verlauf des Querschnittes der Markierungsstücke sein und in Gebrauchsstellung vorzugsweise mit Abstand zu den Ausgangsstellen des dünneren Wandbereichs enden. Dadurch wird sichergestellt, daß die Einbuchtung des dünneren Wandbereichs nicht durch die seitlichen Schmalseiten des Steckteiles des Werkzeuges behindert oder beschränkt wird.

Nachstehend ist die Erfindung mit ihren ihr als wesentlich zugehörenden Einzelheiten anhand der Zeichnung noch näher beschrieben. Es zeigt in zum Teil schematisierter Darstellung:
- Figur 1: eine schaubildliche Ansicht dreier nebeneinanderliegender Markierungsstücke, die auf ihrer Sichtseite jeweils unterschiedliche Markierungen aufweisen,
- Figur 2: die in Figur 1 dargestellten Markierungsstücke nach dem Aufschieben auf den Steckteil eines Werkzeuges zum Einführen in einen Kanal einer Hülse,
- Figur 3: die Hülse, die ein Kabel in sich aufnimmt und einen Kanal hat, in welchen Markierungsstücke mit Hilfe des Werkzeuges gemäß Figur 2 eingeschoben werden, sowie
- Figur 4: ein Kabel mit darauf befindlicher Hülse, die in ihrem Kanal eingesetzte Markierungsstücke in Gebrauchsstellung im Querschnitt zeigt.

Eine vor allem in Figur 3 in ihrer Gesamtheit dargestellte Vorrichtung 1 dient zum Kennzeichnen von Kabeln 2 oder auch von Litzen oder sonstigen Leitungen und hat vor allem eine auf das Kabel 2 aufsteckbare Hülse 3, die mit Hilfe von im Inneren angeordneten biegsamen Flanschen 4 auch Kabel unterschiedlicher Querschnitte einklemmen kann.

Denkbar wäre auch, daß die Hülse 3 selbst nur klammerartig ausgebildet ist.

Diese Hülse 3 hat parallel zu dem Kabel 2 einen Kanal 5, in welchen einen geschlossenen Hohlquerschnitt aufweisende Markierungsstücke 6 in noch zu beschreibender Weise reibschlüssig einsetzbar sind, wobei zumindest der Bereich 5a, der das Markierungsstück aufnimmt, nach außen hin durchsichtig ist, damit man die auf den Markierungsstücken 6 vorhandene Markierung auch in der in Figur 4 dargestellten Gebrauchslage erkennen kann.

In allen vier Figuren erkennt man, daß die Wandstärke des Markierungsstückes 6 über einen Teil seines Umfanges und zwar in demjenigen Wandbereich 6b, der an der Außenseite die Markierung tragt, dicker als in dem verbleibenden Wandbereich 6a ist. In den Figuren 3 und 4 erkennt man, daß in dem Kanal 5 der Hülse 3 entlang derjenigen Kanalwandung, an der der Wandbereich 6a des Markierungsstückes 6 mit dem dünneren Wandquerschnitt in Gebrauchsstellung angeordnet ist, eine in das Innere des Kanalquerschnittes ragende Leiste 7 als Vorsprung vorgesehen ist. Dabei befindet sich diese in den Kanalquerschnitt ragende Leiste 7 an der der Sichtseite 5a dieses Kanales 5 gegenüberliegenden Kanalwandung 8, die zwischen der Hülse 3 und diesem Kanal 5 verläuft. Diese in den Kanalquerschnitt ragende Leiste 7 ist dabei mit der Hülse 3 bzw. dieser Kanalwandung 8 einstückig.

Vor allem in Figur 1 wird deutlich, daß der im Querschnitt dickere Wandbereich 6b des Markierungsstückes 6 einen etwa bogenförmigen Querschnitt hat und der dünnere Wandbereich 6a im Querschnitt gesehen die Enden dieses Bogens etwa sehnenförmig verbindet. Somit kann der dünnere Wandbereich 6a durch die Leiste 7 in Gebrauchsstellung gemäß den Figuren 3 und 4 nach innen in die Innenhöhlung 9 der Markierungsstücke 6 und in Richtung zu dem dickeren Wandbereich 6b eingebuchtet und verformt werden, woraus entsprechende Rückstellkräfte und Reibkräfte resultieren, die die Markierungsstücke 6 in dem Kanal 5 fixieren.

Die Querschnittshöhe der Leiste 7 entspricht etwa der Querschnittsdicke des dünneren Wandbereiches 6a oder ist gemäß Figur 3 und 4 sogar etwas größer als diese Dicke und kann zum Beispiel etwa ein Achtel oder die Hälfte mehr als die Querschnittsdicke des dünneren Wandbereiches 6a betragen.

Der dickere Wandbereich 6b des Markierungsstückes 6 ist wenigstens doppelt so dick oder im Ausführungsbeispiel sogar zweieinhalbmal bis dreimal so dick wie der dünnere Wandbereich 6a. Daraus ergibt sich eine große Stabilität im Bereich des dickeren Wandquerschnittes, so daß dieser Teil gut mit den Markierungen versehen und bedruckt werden kann, ohne daß dabei die Elastizitätskräfte der Markierungsstücke 6 beeinträchtigende Verformungen auftreten.

Die Figuren 1 und 2 verdeutlichen noch, daß die Querschnittsdicke des dickeren Wandbereiches 6b des Markierungsstückes 6 von einer oberen mittleren, die Markierungen aufweisenden Sichtseite nach den Seiten zunimmt und von dem bogenförmigen Innenquerschnitt dadurch abweicht, daß der Sichtbereich nicht oder mit großem Krümmungsradius gewölbt ist und über einen kleinen Krümmungsradius in nicht oder wenig gewölbte seitliche Wandabschnitte 6c übergeht, an deren unteren Enden dann der Wandbereich 6a mit dem dünneren Querschnitt mehr oder weniger spitzwinkelig abgeht und den Gesamtquerschnitt zu einem geschlossenen Hohlquerschnitt schließt.

Der Hohlquerschnitt der Markierungsstücke 6 ist in diesem Falle durch einen unter dem Markierungsbereich liegenden Halbkreis gebildet, der durch den bei Nichtgebrauch geradlinig verlaufenden dünneren Wandbereich 6a geschlossen ist. Diese Form läßt sich sehr einfach herstellen, wenn die Markierungsstücke 6 -zweckmäßigerweise ebenso wie die Hülse 3 aus Kunststoff bestehen.

Wird durch die Leiste 7 der dünnere Wandungsbereich 6a der Markierungsstücke 6 nach innen in den Hohlquerschnitt 9 verformt, ergeben sich auch an den Enden der Wandabschnitte 6c entsprechende Zugkräfte, woraus insgesamt eine genügend große Rückstellkraft resultiert, um vor allem zwischen dem dünneren Wandbereich 6a und der Leiste 7, aber auch zwischen dem sichtseitigen dickeren Wandbereich 6b und der Oberseite 5a des Kanales 5 genügend große Reibungskräfte zu erzeugen. Dennoch leisten die Markierungsstücke 6 beim Bedrucken einen genügend großen Wiederstand, weil der zu bedruckende Bereich durch die gewählten Querschnittsverhältnisse größere Belastungen problemlos aufnehmen kann, so daß zwei scheinbar gegensätzliche Forderungen erfüllt werden, nämlich einerseits beim Bedrucken praktisch nicht verformt zu werden, aber andererseits beim Einsetzen in die Gebrauchsstellung eine genügend große elastische Rückstellkraft durch Verformungen erzeugen zu können.

Gemäß den Figuren 2 und 3 wird zum Einsetzen der Markierungsstücke 6 ein Werkzeug 1o verwendet, welches einen dornartigen Fortsatz oder Steckteil 11 hat, der in den Hohlquerschnitt 9 der Markierungsstücke 6 paßt und mit auf diesen Dorn oder Steckteil 11 aufgesteckten Markierungsstücken 6 in den Kanal 5 der Hülse 3 einführbar ist. Dabei hat dieser Steckteil 11 einen Anschlag 12, der ein zu weites Zurückrutschen der Markierungsstücke 6 beim Einführen und dem dabei auftretenden Widerstand verhindert.

Gemäß Figur 2 und 3 hat dieser dornförmige Steckteil 11 des Werkzeuges 1o einen etwa bogenförmigen, bevorzugt kreisbogenförmigen Querschnitt, dessen konkaver Bereich den dünneren Wandbereich 6a des Markierungsstückes 6 beim Einführen und Aufschieben auf den leistenartigen Vorsprung 7 gemäß Figur 3 in sich aufnimmt. Die Außenkrümmung des Querschnittes des Steckteiles 11 entspricht der Innenkrümmung des Hohlquerschnittes 9 im dickeren Wandbereich 6b der Markierungsstücke 6, stützt also diesen Bereich ab und legt die Markierungsstücke auch in Drehrichtung an dem Dorn 11 sicher fest.

Da der von dem Querschnitt des Steckteiles 11 des Werkzeuges 1o gebildete Bogen kürzer als der bogenförmige Verlauf des Querschnittes der Markierungsstücke 6 ist und in Gebrauchsstellung mit Abstand zu den Ausgangsstellen des dünneren Wandbereichs 6a endet, kann sich dieser dünnere Wandbereich 6a gemäß Figur 3 ungehindert nach innen verformen, wenn die Markierungsstücke 6 in den Kanal 5 und auf die Leiste 7 aufgeschoben werden.

Die Vorrichtung 1 zum Kennzeichnen von Kabeln 2 oder Leitungen mit einer auf das Kabel 2 aufsteckbaren Hülse 3 und vorzugsweise auch einem Werkzeug 1o weist bezüglich ihres Hohlquerschnittes besonders günstig geformte Markierungsstücke 6 auf, die in einen parallel zu dem Kabel 2 verlaufenden Kanal 5 der Hülse 3 passen. Dabei ist die Wandstärke der Markierungsstücke 6 über einen Teil ihres Umfanges, nämlich in demjenigen Wandbereich 6b, der an der Außenseite des Markierungsstückes 6 die Markierung tragt, dicker als in dem verbleibenden Wandbereich 6a. Um diesen im Querschnitt dünneren Wandbereich 6a in Gebrauchsstellung einbeulen zu können, um entsprechend hohe Reibkräfte im Inneren des Kanales 5 zu erzeugen ist in diesem Kanal 5 der Hülse 3 entlang derjenigen Kanalwandung 8, an der der dünnere Wandbereich 6a des Markierungsstückes 6 in Gebrauchsstellung zu liegen kommt, wenigstens eine in das Innere dieses Kanalquerschnittes ragende Verformung oder Leiste 7 vorgesehen.

## Patentansprüche

1. Vorrichtung (1) zum Kennzeichnen von Kabeln (2), Litzen oder Leitungen mit einer auf das Kabel (2), die Litze oder die Leitung aufsteckbaren Hülse (3) oder Klammer, die parallel zu dem Kabel, der Litze oder der Leitung einen Kanal (5) hat, in welchen ein einen Hohlquerschnitt aufweisendes, Markierungsstück (6) reibschlüssig einsetzbar ist, wobei zumindest der Bereich des Kanals (5), der das Markierungsstück (6) aufnimmt, nach außen hin durchsichtig ist, dadurch gekennzeichnet, daß der Hohlquerschnitt des Markierungsstückes (6) geschlossen ist, daß die Wandstärke des Markierungsstückes (6) über einen Teil seines geschlossenen Umfanges in demjenigen Wandbereich (6b), der an der Außenseite des Markierungsstückes (6) die Markierung trägt, dicker als in dem verbleibenden Wandbereich (6a) ist, und daß in dem Kanal (5) der Hülse (3) entlang derjenigen Kanalwandung (8), an der der verbleibende dünnere Wandbereich (6a) des Markierungsstückes (6) in Gebrauchsstellung angeordnet ist, wenigstens eine in das Innere des Kanalquerschnittes ragende Verformung oder Leiste (7) vorgesehen ist.

2. Vorrichtung nach Anspruch 1, dadurch gekennzeichnet, daß die in das Innere des Kanalquerschnitts ragende Verformung oder Leiste (7) mit der Hülse (3) einstückig ist.

3. Vorrichtung nach Anspruch 1 oder 2, dadurch gekennzeichnet, daß der dickere Wandbereich (6b) des Markierungsstückes (6) einen etwa bogenförmigen Querschnitt hat und der dünnere Wandbereich (6a) im Querschnitt gesehen die Enden dieses Bogens etwa sehnenförmig verbindet.

4. Vorrichtung nach einem der Ansprüche 1 bis 3, dadurch gekennzeichnet, daß die Querschnittshöhe der Verformung oder der Leiste (7) zum Einbuchten und Verformen des dünneren Wandbereiches (6a) des Markierungsstückes (6) etwa der Querschnittsdicke dieses dünneren Wandbereiches (6a) entspricht oder größer als diese Dicke ist, zum Beispiel etwa ein Achtel oder die Hälfte mehr als diese Dicke beträgt.

5. Vorrichtung nach einem der Ansprüche 1 bis 4, dadurch gekennzeichnet, daß der dickere Wandbereich (6b) des Markierungsstückes (6) etwa doppelt so dick oder zweieinhalbmal bis dreimal so dick wie der dünnere Wandbereich (6a) ist.

6. Vorrichtung nach einem der Ansprüche 3 bis 5, dadurch gekennzeichnet, daß die Dicke des dickeren Wandbereiches (6b) des Markierungsstückes (6) von seiner oberen mittleren Sichtseite nach den Seiten hin zunimmt und von dem etwa bogenförmigen Innenquerschnitt dadurch abweicht, daß die Sichtseite nicht oder mit großem Krümmungsradius gewölbt ist und über einen kleinen Krümmungsradius in nicht oder wenig gewölbte seitliche Wandabschnitte (6c) übergeht.

7. Vorrichtung nach einem der Ansprüche 1 bis 5, dadurch gekennzeichnet, daß der Hohlquerschnitt der Markierungsstücke (6) durch einen unter dem Markierungsbereich liegenden Halbkreis gebildet ist, der durch den dünnen Wandbereich (6a) geschlossen ist, welcher bei Nichtgebrauch geradlinig verläuft.

8. Vorrichtung nach einem der Ansprüche 1 bis 7, dadurch gekennzeichnet, daß die Hülse (3) und/oder die Markierungsstücke (6) aus Kunststoff bestehen.

## Claims

1. A marking device (1) for cables (2), strands, leads or wiring, including a sleeve (3) or clip which is adapted to be slipped onto the cable (2), strand, lead or wiring and has a channel (5) parallel to the cable, strand, lead or wiring, a marker (6) having a hollow section being insertable in a frictionally engaged manner into said channel, at least that area of the channel (5) which receives the marker (6) being externally transparent, characterized in that the hollow section of the marker (6) is closed, that the wall thickness of the marker (6) is greater over part of its closed periphery in the wall area (6b) exteriorly bearing the marking than in the remaining wall area (6a), and that at least one profiling or ledge (7) is provided in the channel (5) of the sleeve (3), along that channel wall (8) at which in the position of use the marker (6) has its remaining, thinner wall area (6a) arranged, said profiling or ledge (7) projecting into the interior of the cross section of the channel.

2. A device as claimed in claim 1, characterized in that the profiling or ledge (7) projecting into the interior of the cross section of the channel is integral with the sleeve (3).

3. A device as claimed in claim 1 or claim 2, characterized in that the thicker wall area (6b) of the marker (6) has an approximately arcuate cross section and the thinner wall area (6a), viewed in cross section, joins the ends of said arc approximately in the manner of a chord.

4. A device as claimed in any one of claims 1 to 3, characterized in that the cross-sectional height of the profiling or ledge (7) for indenting and deforming the thinner wall area (6a) of the marker (6) corresponds approximately to or is greater than the cross-sectional thickness of said thinner wall area (6a), for example is about an eighth or half more than said thickness.

5. A device as claimed in any one of claims 1 to 4, characterized in that the thicker wall area (6b) of the marker (6) is approximately double as thick or two and a half times to three times as thick as the thinner wall area (6a).

6. A device as claimed in any one of claims 3 to 5, characterized in that the thickness of the thicker wall area (6b) of the marker (6) increases from its upper, centre viewing face towards the sides and differs from the approximately arcuate inside cross section in that the viewing face is not curved or is curved with a large radius of curvature and passes via a small radius of curvature into lateral wall portions (6c) which are not curved or are slightly curved.

7. A device as claimed in any one of claims 1 to 5, characterized in that the hollow section of the markers (6) is composed by a semicircle which is situated under the marking zone and is closed by the thin wall area (6a) running in a straight line during non-use.

8. A device as claimed in any one of claims 1 to 7, characterized in that the sleeve (3) and/or the markers (6) consist of plastic.

## Revendications

1. Dispositif (1) de marquage de câbles (2), torons ou lignes, avec une douille (3) ou bague de serrage qui peut être enfilée sur le câble (2), toron ou ligne et possède, parallèlement au câble, toron ou ligne, un canal (5) dans lequel peut être inséré en liaison par friction un élément de marquage (6) présentant une section creuse, au moins la région du canal (5) qui reçoit l'élément de marquage (6) étant transparente vers l'extérieur, **caractérisé** en ce que la section creuse de l'élément de marquage (6) est fermée, en ce que l'épaisseur de paroi de l'élément de marquage (6) est plus grande, sur une partie de sa circonférence fermée, dans la région de paroi (6b) qui porte le marquage sur le côté extérieur de l'élément de marquage (6), que dans la région de paroi résiduelle (6a), et en ce qu'au moins une déformation ou nervure (7), saillante à l'intérieur de la section du canal, est prévue dans le canal (5) de la douille (3) le long de la paroi (8) du canal qui, en position d'utilisation, est disposée contre la région de paroi résiduelle plus mince (6a) de l'élément de marquage (6).

2. Dispositif selon la revendication 1, **caractérisé** en ce que la déformation ou nervure (7) saillante à l'intérieur de la section du canal est solidaire de la douille (3).

3. Dispositif selon la revendication 1 ou 2, **caractérisé** en ce que la région de paroi plus épaisse (6b) de l'élément de marquage (6) possède une section approximativement en arc et la région de paroi plus mince (6a), vue en coupe transversale, relie approximativement en corde les extrémités de cet arc.

4. Dispositif selon l'une quelconque des revendications 1 à 3, **caractérisé** en ce que la hauteur de section de la déformation ou nervure (7), afin d'enfoncer et déformer la région de paroi plus mince (6a) de l'élément de marquage (6), est approximativement égale à l'épaisseur de section de cette région de paroi plus mince (6a) ou supérieure à cette épaisseur, par exemple supérieure d'environ un huitième ou la moitié de cette épaisseur.

5. Dispositif selon l'une quelconque des revendications 1 à 4, **caractérisé** en ce que l'épaisseur de la région de paroi plus épaisse (6b) de l'élément de marquage (6) est égale à environ 2 fois ou 2, 5 à 3 fois l'épaisseur de la région de paroi plus mince (6a).

6. Dispositif selon l'une quelconque des revendications 3 à 5, **caractérisé** en ce que l'épaisseur de la région de paroi plus épaisse (6b) de l'élément de marquage (6) augmente de sa face supérieure médiane visible vers les côtés, et diverge de la section intérieure approximativement en arc par le fait que la face visible n'est pas cintrée, ou l'est avec un grand rayon de courbure, et se raccorde par un petit rayon de courbure à des parties latérales de paroi (6c) non ou peu cintrées.

7. Dispositif selon l'une quelconque des revendications 1 à 5, **caractérisé** en ce que la section creuse des éléments de marquage (6) est formée par un demi-cercle, situé en dessous de la région de marquage et fermé par la région de paroi mince (6a), laquelle est rectiligne en position de non utilisation.

8. Dispositif selon l'une quelconque des revendications 1 à 7, **caractérisé** en ce que la douille (3) et/ou les éléments de marquage (6) sont réalisés en matière plastique.
